# EUROPÄISCHE PATENTSCHRIFT

(11) **EP 1 029 143 B1**
(45) Veröffentlichungstag und Bekanntmachung des Hinweises auf die Patenterteilung: **02.10.2002**
(21) Anmeldenummer: 98962312.9
(22) Anmeldetag: 02.11.1998
(51) Int. Cl.: E05B 17/04

(54) **VERSCHLUSSVORRICHTUNG MIT EINEM SCHLÜSSELBETÄTIGBAREN ZYLINDERKERN**
LOCKING DEVICE WITH A KEY-ACTIVATED CYLINDER CORE
DISPOSITIF DE VERROUILLAGE COMPORTANT UNE PARTIE CENTRALE DE CYLINDRE ACTIONNABLE PAR UNE CLEF

(30) Priorität: 07.11.1997 DE 19749329
(43) Veröffentlichungstag der Anmeldung: 23.08.2000
(73) Patentinhaber: HUF HÜLSBECK & FÜRST GMBH & CO. KG, 42551 Velbert (DE)
(72) Erfinder: GEURDEN, Armin, D-47929 Grefrath (DE)
(74) Vertreter: Mentzel, Norbert, Dipl.-Phys.
(86) Internationale Anmeldenummer: EP9806924
(87) Internationale Veröffentlichungsnummer: WO99024685

(56) Entgegenhaltungen:
- DE-A- 4 408 910
- DE-A- 4 410 736
- DE-C- 4 122 414
- DE-C- 4 410 783

## Beschreibung

Die Erfindung richtet sich auf eine Verschlußvorrichtung mit einem schlüsselbetätigbaren Zylinderkern, der durch Drehung Schließfunktionen, insbesondere in einem Kraftfahrzeug vollzieht. Zur Drehlagerung des Zylinderkerns dient eine Zylinderführung, die Sperrstellen für im Zylinderkern befindliche Zuhaltungen aufweist. Um die Verschlußvorrichtung diebstahlsicher zu machen, ist eine Überlastsicherung vorgesehen, die aus einem axialfesten Steuerprofil einerseits und aus einem axial beweglichen, gegen das Steuerprofil federbelasteten Gegensteuerprofil besteht. Der Überlastfall tritt ein, wenn, ohne Schlüssel, eine gewaltsame Drehung auf dem Zylinderkern ausgeübt wird. Dann hebt sich das Gegensteuerprofil aus dem Steuerprofil axial heraus und entkuppelt ein Drehglied gegenüber dem Zylinderkern und die Zylinderführung ist wegen der drehfest durch die Zuhaltungen mit ihm verbundene Zylinderkern frei drehbar. Das Drehglied ist jetzt unwirksam, während es normalerweise, bei Betätigung durch den Schlüssel, die gewünschten Schließfunktionen ausführt, z.B. in einem Schloß.

Bei einer bekannten Verschlußvorrichtung dieser Art (DE 41 22 414 C1) sind das Steuerprofil und das Gegensteuerprofil der Überlastsicherung zwischen dem Gehäuse und der Überlastsicherung angeordnet, während die Kupplung zwischen dem Drehglied und dem Zylinderkern ausgebildet ist. Die Zylinderführung ist gegenüber dem Gehäuse axial federbelastet. Zwischen dem Gehäuse und der Zylinderführung muß ein platzaufwendiger Ringraum für eine Wendelfeder angeordnet werden, welche einen Abschnitt der Zylinderführung umgibt. Die Montage dieser Bauteile ist umständlich und zeitaufwendig. Beim Übergang vom Normalfall in den Überlastfall führt die Zylinderführung zusammen mit dem in ihr gelagerten Zylinderkern eine Axialbewegung aus, weil sich das Steuerprofil der Überlastsicherung aus dem Gegensteuerprofil heraushebt. Das ist störend. Diese störende Axialbewegung vom Rohrfall in den Überlastfall kann axial nach außen (vergl. Fig. 1 bis 9) oder axial nach innen (vergl. Fig. 10) gerichtet sein.

Es gibt auch Verschlußvorrichtungen der eingangs genannten Art (DE 44 10 783 C1) bei denen die Zylinderführung nicht federbelastet ist und, zusammen mit dem darin gelagerten Zylinderkern, stets eine axialfeste Position im Gehäuse einnimmt. Beim Übergang zwischen dem schlüsselbetätigbaren Normalfall und dem durch ein Einbruchswerkzeug hervorgerufenen Überlastfall führt folglich der Zylinderkern keine störende Axialbewegung aus. Außerdem ist dabei auch radialer Platz eingespart, weil eine auf die Zylinderführung einwirkende Druckfeder fehlt. Nachteilig ist aber bei dieser Vorrichtung die große axiale Baulänge. Das Steuerprofil und das Gegensteuerprofil der Überlastsicherung sind zwischen dem inneren Stirnende der Zylinderführung und einem Druckring angeordnet, der zwar längsverschieblich aber drehfest mit dem die Schließfunktionen ausführenden Drehglied verbunden ist.

Der Erfindung liegt die Aufgabe zugrunde eine Verschlußvorrichtung der eingangs genannten Art zu entwickeln, bei der die Zylinderführung und der Zylinderkern zwar axialfest im Gehäuse aufgenommen und im Überlastfall frei drehbar sind, aber sich durch eine geringe axiale Baulänge auszeichnen. Dies wird durch die im Patentanspruch 1 angegebenen Maßnahmen erreicht, denen folgende besondere Bedeutung zukommt.

Das Gehäuse lagert nur den schlüsselseitigen Bereich der Zylinderführung, während der andere Bereich der Zylinderführung von einem Schiebeglied umfaßt ist, welches gegenüber der Zylinderführung zwar drehfest aber auf dieser axialverschieblich ist. Das Schiebeglied wird von dem die Schließfunktionen übertragenden Drehglied umfaßt, welches gegenüber dem Schiebeglied drehbar und mit diesem synchron axialbeweglich ist. Die zur Überlastsicherung dienende Feder wirkt axial auf das Drehglied und damit auf das synchron mit dem Drehglied bewegbare Schiebeglied. Die Profile der Überlastsicherung sind dabei zwischen dem Schiebeglied einerseits und dem zur Lagerung der Zylinderführung dienenden Gehäuse andererseits angeordnet. Bei der Erfindung können die Profile der Überlastsicherung ohne weiteres in jenem Axialabschnitt des Zylinderkerns angeordnet sein, wo der Zylinderkern die Zuhaltungen und die Zylinderführung die Sperraufnahmen für die Zuhaltungen besitzt. Dadurch ergibt sich eine Reduzierung der axialen Baulänge gegenüber dem letztgenannten Stand der Technik.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: die Draufsicht auf den Verschluß vor seinem Einbau in der Tür eines Kraftfahrzeugs,
- Fig. 2: schematisch, einen Axialschnitt der Schnittlinie II - II von Fig. 1, wenn sich die Bauteile in ihrer Ruheposition und Ausgangsdrehstellung befinden, wobei sowohl der Zylinderkern als auch die Zylinderführung im unteren Halbschnitt an ihrem Innenende weggebrochen sind, um einen Durchblick auf die Innenflächen der ihn radial umschließenden Bauteile, zu gestatten, nämlich ein Zylindergehäuse und ein Schiebeglied, während im oberen Halbschnitt, als
- Fig. 2a,: eine dazu senkrechte Schnittführung längs der Schnittlinie IIa - IIa von Fig. 1 durch einen Zylinderkern und eine Zylinderführung erfolgt,
- Fig. 3: in einer zur Fig. 2 und 2a analogen Darstellung, einen Axialschnitt durch die Vorrichtung längs der Schnittlinie II - II und IIa - IIa von Fig. 1, wenn ein Überlastfall vorliegt, wo über ein Einbruchswerkzeug eine gewaltsame Drehung der Bauteile erfolgt, und
- Fig. 4: einen Querschnitt durch die Vorrichtung längs der Schnittlinie IV - IV von Fig. 2.

Die Verschlußvorrichtung umfaßt einen Zylinderkern 10 mit durch Federn 11 kraftbelasteten Zuhaltungen 12, die dort radial beweglich aufgenommen sind und normalerweise mit ihren Enden in Sperraufnahmen 13 einer Zylinderführung 14 eingreifen. Die Sperraufnahmen 13 benachbarter Zuhaltungen 12 sind im vorliegenden Fall durch Stege in der Zylinderführung 14 voneinander getrennt, was die Stabilität erhöht. Dem Zylinderkern 10 ist ein Schlüssel 15 mit angepaßtem Schlüsselprofil zugeordnet, der im Einsteckfall im Schlüsselkanal 16 des Zylinderkerns 10 die herausragenden Enden der Zuhaltung 12 auf den Kernquerschnitt einsortiert und daher den Zylinderkern 10 gegenüber der Zylinderführung 14 zur Drehung freigibt. Die Zylinderführung 14 dient normalerweise zur Drehlagerung des Zylinderkerns 10.

Die Zylinderführung 14 ist zwar axialfest aber drehbar in einem Gehäuse 17 aufgenommen, das ortsfest im Inneren der Kraftfahrzeugtür befestigt wird. Durch eine noch näher zu beschreibende Überlastsicherung 30 wird mittelbar, über ein hier als Hülse 20 ausgebildetes Schiebeglied normalerweise die Zylinderführung 14 unverdrehbar im Gehäuse 17 gehalten. Zwischen der Innenfläche der Schiebehülse 20 und der Umfangsfläche der Zylinderführung 14 befindet sich eine zueinander komplementäre Radialzahnung 21, die sowohl eine axiale Führung der Schiebehülse 20 auf der Zylinderführung 14 als auch eine drehfeste Verbindung zwischen der Zylinderführung 14 und der Schiebehülse 20 erzeugt. Dies gilt nicht nur für den Normalfall des Verschlusses, der in Fig. 2 gezeigt ist, sondern auch für den in Fig. 3 dargestellten noch näher zu beschreibenden Überlastfall.

Im Normalfall, gemäß Fig. 2, wird der Zylinderkern 10 von einer Impulsfeder in der durch die Hilfslinie 19 in Fig. 1 verdeutlichte Ausgangsdrehstellung gehalten. Über den im Schlüsselkanal 16 steckenden Schlüssel 15 kann nun der Zylinderkern 10 in die beiden durch die Hilfslinie 19' bzw. 19" gekennzeichneten Arbeitsdrehstellungen überführt werden, welche einer gesicherten und entsicherten Position des. Verschlusses entsprechen. Die durch die Drehpfeile 18, 18' in Fig. 1 verdeutlichten Drehungen des Zylinderkerns 10 wirken sich nämlich in diesem Normalfall in analogen Drehungen 48 bzw. 48' eines zu einem Drehglied 40 gehörenden Arbeitsarmes 41 aus. Dieser Arbeitsarm 41 befindet sich normalerweise in der durch die Hilfslinie 49 in Fig. 1 verdeutlichten Ausgangsdrehlage, die durch noch näher zu beschreibende Drehsteuerungen im Sinne der Drehpfeile 48, 48' in die durch die entsprechenden Hilfslinien 49', 49" gekennzeichneten Drehlagen überführt wird. Wie Fig. 1 verdeutlicht, ist an einem Drehgelenk 42 des Arbeitsarms 41 eine Arbeitsstange verbunden, die im Sinne des strichpunktierten Pfeils 43 verläuft und das erste Glied eines nicht näher gezeigten Schlosses ist. Die Drehlagen 49', 49" entsprechen einer gesicherten oder entsicherten Position des Verschlusses. In der gesicherten Position ist die Betätigung einer Handhabe an der Kraftfahrzeugtür erfolgreich, aber in der entsicherten Position ist die Handhaben-Betätigung wirkungslos. In dem mit 39 bezeichneten Teil des Gehäuses 17 befinden sich Steuermittel für eine sogenannte "Zentralverriegelung" des Kraftfahrzeugs, über welche mehrere an verschiedenen Türen des Kraftfahrzeugs angeordnete Verschlüsse zusammenwirken.

Wie aus Fig. 2 hervorgeht, besitzt das Drehglied 40 einen Zylinderabschnitt 44, der auf der Schiebehülse 20 drehbar gelagert ist. Die Schiebehülse 20 weist an ihrem Innenende eine axiale Innenschulter 25 auf, an welcher sich außenseitig eine am Drehglied 40 vorgesehene axiale Gegenschulter 45 abstützt. An dieser Stelle kommt es zur Übertragung einer durch den Kraftpfeil 34 in Fig. 2 verdeutlichten axialen Federbelastung zwischen dem Drehglied 40 und der Schiebehülse 20. Diese Federbelastung 34 entsteht durch eine Dreh-Druck-Feder 33, die in einer axialen Aufnahme 46 im Drehglied 40 angeordnet ist. Das dem Gehäuse 17 zugekehrte Außenende 47 des Drehglieds 40 bleibt unabgestützt.

Die Axialkupplung zwischen dem Drehglied 40 und dem Zylinderkern 10 bzw. dessen axialer Verlängerung kommt durch zwei im Normalfall miteinander in Eingriff stehende Kupplungsteile 51, 52 einer Kupplung 50 zustande. Im dargestellten Ausführungsbeispiel besteht, wie Fig. 4 verdeutlicht, der eine Kupplungsteil aus diametralen radialen Vorsprüngen 51 am Zylinderkern 10 und der andere Kupplungsteil aus entsprechenden Aussparungen 52 in einem Innenflansch vom Zylinderabschnitt 44. Die Feder 33 hält das Drehglied 40 normalerweise in der Kupplungslage gemäß Fig. 2 und 4. Die Federbelastung stützt sich nämlich über die erwähnte Gegenschulter 45 und Innenschulter 25 an der Schiebehülse 20 ab, die ihrerseits entweder an einer Innenfläche des Gehäuses 17 oder - über einen im Bereich ihrer Innenschulter 25 vorgesehenen Innenflansch - am inneren Stirnende der Zylinderführung 14 anliegt. Dadurch ergibt sich gegenüber dem Zylinderkern 10 die durch die Hilfslinie 53 in Fig. 2 verdeutlichte kupplungswirksame Ausgangsstellung 53 des Drehglieds 40. Die genannten Drehungen 18, 18' des Zylinderkerns 10 wirken sich am Drehglied 40 in analogen Drehungen 48, 48' des Arbeitsarms 41 aus.

Die Feder 33 stützt sich mit ihrem inneren Ende an einer Endscheibe 22 ab, die mit einem aus dem Schnitt in Fig. 4 ersichtlichen zylindrischen Ansatz 23 in die vorerwähnte axiale Aufnahme 46 vom Drehglied 40 eingreifen kann. Die Endscheibe 22 ist axialfest bezüglich des Zylinderkerns 10 bzw. des ortsfesten Gehäuses 17 positioniert. Im vorliegenden Fall liegt eine aus Fig. 3 ersichtliche feste Verbindung 24 zwischen der Endscheibe 22 und dem Innenende des Zylinderkerns 10 vor.

Im Ausführungsbeispiel dient die axiale Federbelastung 34 auch dazu, die Überlastsicherung 30 im Normalfall, gemäß Fig. 2, in Eingriff zu halten. Die Überlastsicherung besteht aus zwei Profilteilen 31, 32, die miteinander steuerwirksam sind. Sie bestehen aus einem axialfesten Steuerprofil 32, das Bestandteil des Gehäuses 17 ist und im vorliegenden Fall aus einer von zwei Neigungsflächen begrenzten Ausnehmung 32 in einer Innenwand des Gehäuses 17 besteht. Das bewegliche Gegensteuerprofil befindet sich am äußeren Stirnende der Schiebehülse 20 und besteht aus einem Nocken 31 mit entsprechend geneigten Flanken. Es versteht sich, daß die miteinander paarweise zusammenwirkenden Profilteile, nämlich ein Radialvorsprung 31 und eine Ausnehmung 32, mehrfach, über den Umfang der Schiebehülse verteilt, angeordnet sein könnten; z. B. zwei Paare in zueinander diametraler Lage.

Im Normalfall von Fig. 2 liegt, wie bereits erwähnt wurde, die Eingriffslage des Nockens 31 in der Ausnehmung 32 vor, wodurch die Schiebehülse 20 unverdrehbar ist. Die Schiebehülse 20 wird außerdem durch die Profile 31, 32 der Überlastsicherung in einer bestimmten Drehposition gehalten. Über die erwähnte Radialzahnung 21 wirkt sich dies in einer entsprechenden Drehposition der Zylinderführung 14 aus. Damit ist dann über die in die Sperrstellen 13 der Zylinderführung 14 einfallenden Zuhaltungen 12 die erwähnte Ausgangsdrehstellung 19 des Zylinderkerns 10 bestimmt.

In Fig. 3 ist, wie bereits gesagt wurde, der Überlastfall der Vorrichtung gezeigt. Über ein am Zylinderkern 10 angreifendes Einbruchswerkzeug 35 ist eine gewaltsame Drehung 36 auf den Zylinderkern 10 ausgeübt worden. In diesem Fall sind die Zuhaltungen 12 in Sperreingriff mit der Zylinderführung 14, wie es die Fig. 2 im unteren Halbschnitt zeigt. Bei der gewaltsamen Drehung 36 wird folglich die Zylinderführung 14 vom Zylinderkern 10 mitgenommen. Zwischen den geneigten Flanken der beiden Profilteile 31, 32 entsteht eine axiale, der Federbelastung 34 entgegenwirkende Kraft, welche den bzw. die Nocken 31 aus der bzw. den ortsfesten Ausnehmungen 32 heraushebt. Der Nocken 31 kommt mit seiner Nockenspitze an einer inneren Stirnfläche 27 zu liegen, auf welche er bei der gewaltsamen Weiterdrehung 36 entlang gleitet. Dadurch ist die Schiebehülse 20 entsprechend der Profilhöhe von 31, 32 um die durch den axialen Bewegungspfeil 26 in Fig. 3 verdeutlichte Strecke nach innen verschoben worden. Über die Innenschulter 25 der Schiebehülse 20 und die Gegenschulter 45 ist auch das Drehglied 40 um diese Strecke 26 mitgenommen worden und befindet sich in der durch die Hilfslinie 53' in Fig. 3 verdeutlichten, axialversetzten "Schubstellung". Das hat zwei Folgen.

Wie aus Fig. 3 erkennbar, ist das Drehglied 40 mit seinem oben beschriebenen Kupplungsteil 52 gegenüber dem am Zylinderkern 10 befindlichen Gegenkupplungsteil 51 außer Eingriff. Die gewaltsame Drehung 36 des Zylinderkerns 10 kann sich somit nicht auf das Drehglied 40 übertragen. Über die Zahnung 21 dreht sich zwar die Schiebehülse 20 bei der gewaltsamen Drehung 36 der Zylinderführung 14 mit, doch bleibt das auf das Drehglied 40 ohne Wirkung. Das Drehglied 40 wird nur um die Strecke 26 axialversetzt. Sein Arbeitsarm 41 verbleibt in der aus Fig. 1 verdeutlichten Ausgangsdrehlage. Eine Betätigung der zum Schloß führenden Arbeitsstange 43 findet folglich bei der gewaltsamen Drehung 36 nicht statt.

Außerdem sind auch Manipulationen zur anderweitigen Verdrehung 48 oder 48' des Arbeitsarms 41 vom Drehglied 40 durch Drehblockaden verhindert. In der Schubstellung 53' befindet sich das Drehglied 40 in Ausrichtung mit nicht näher gezeigten gehäusefesten Flächen, die eine Verstellung des Arbeitsarms 41 durch Manipulationen ausschließen.

Die erfindungsgemäße Vorrichtung zeichnet sich durch eine überraschend kleine axiale BaulLänge 28 aus. Eine solche geringe axiale Dimension ist für die Anordnung der Vorrichtung im Inneren einer Fahrzeugtür sehr günstig. Dieses geringe Axialmaß ergibt sich zunächst, weil die Schiebehülse 20 in wesentlicher radialer Überlappung auf der Zylinderführung 14 positioniert ist und damit in jenem in Fig. 2 mit 29 bezeichneten Axialabschnitt des Schließzylinders angeordnet ist, wo sich die letzten Zuhaltungen 12 befinden. Die Schiebehülse 20 liegt also in diesem inneren Steuerabschnitt 29 zwischen Zylinderkern 10 und Zylinderführung 14. In diesem Steuerabschnitt 29 ist aber auch das Drehglied 40 positioniert. Man braucht damit keine oder nur geringe axiale Räume für die Anordnung der Schiebehülse 20 und des Drehglieds 40. Es genügt der zur Anordnung der Axialkupplung 50 erforderliche Platz.

Wie Fig. 1 zeigt, kann das Gehäuse 17 Bestandteil eines bügelförmigen Gebildes 37 sein. Am Gehäuse sind aus Fig. 2 erkennbare Unterlagen 56 vorgesehen, mit denen sich das Gehäuse bzw. der Bügel 37 an der Innenfläche des Türblechs abstützen kann.

Die vorbeschriebene Feder 33 kann die aus Fig. 4 erkennbaren Federschenkel 38 aufweisen, zwischen denen einerseits ein Segment 54 des Drehglieds 40 und andererseits ein ortsfestes Segment 55 des Gehäuses 17 liegen. Dadurch ist die oben erwähnte Ausgangsdrehlage 49 des Drehglieds 40 von Fig. 1 sichergestellt. Wird der Schlüssel 15 im Normalfall nach der Drehung 18 oder 18' von Fig. 1 losgelassen, so führt die Feder 33 über die Federschenkel 38 das Drehglied 40 zurück. Über die vorerwähnte Kupplung 50 wirkt sich diese Rückstellung in einer entsprechenden selbsttätigen Rückführung des Zylinderkerns 10 in dessen Ausgangsdrehstellung 19 von Fig. 1 aus.

### Bezugszeichenliste:

- 10: Zylinderkern
- 11: Zuhaltungs-Feder
- 12: Zuhaltung
- 13: Sperrstelle, Sperraufnahme in 14
- 14: Zylinderführung für 10
- 15: Schlüssel für 10
- 16: Schlüsselkanal in 10
- 17: Gehäuse
- 18: Pfeil der Drehung von 10 zwischen 19 und 19''
- 18': Pfeil der Drehung von 10 zwischen 19 und 19'
- 19: Hilfslinie der Ausgangsdrehstellung von 10
- 19': Hilfslinie einer ersten Arbeitsstellung von 10
- 19": Hilfslinie einer zweiten Arbeitsdrehstellung von 10
- 20: Schiebeglied, Schiebehülse
- 21: axialführungswirksame Radialzahnung zwischen 20, 14
- 22: Endscheibe
- 23: zylindrischer Ansatz von 22
- 24: feste Verbindung zwischen 22, 10
- 25: axiale Innenschulter an 20
- 26: axiale Hubstrecke im Überlastfall (Fig. 3)
- 27: Stirnfläche von 17
- 28: axiale Länge der Vorrichtung bzw. des Zylinderkerns 10
- 29: Axialabschnitt von 10, 14, Steuerabschnitt
- 30: Überlastsicherung
- 31: erster Profilteil von 30, Gegensteuerprofil, Radialvorsprung
- 32: zweiter Profilteil, axialfestes Steuerprofil, Ausnehmung
- 33: Dreh-Druck-Feder
- 34: Pfeil der axialen Federbelastung von 40 bzw. 20
- 35: Einbruchswerkzeug (Fig. 3)
- 36: gewaltsame Drehung von 35, 10, 20 (Fig. 3)
- 37: Bügel mit 17
- 38: Federschenkel von 33 (Fig. 4)
- 39: Steuermittel der Zentralverriegelung (Fig. 1, 2)
- 40: Drehglied
- 41: Arbeitsarm von 40
- 42: Drehgelenk an 41 für 43
- 43: Bewegungspfeil der Arbeitsstange des Schlosses
- 44: Zylinderabschnitt von 40
- 45: axiale Gegenschulter an 40 für 25
- 46: axiale Aufnahme für 33 in 40
- 47: Außenende von 40
- 48: Pfeil der Drehbewegung von 41 zwischen 49 und 49"
- 48': Pfeil der Drehung von 41 zwischen 49 und 49'
- 49: Hilfslinie der Ausgangsdrehlage von 40
- 49': Hilfslinie der ersten Drehlage von 40
- 49": Hilfslinie der zweiten Drehlage von 40
- 50: Kupplung zwischen 10, 40
- 51: erster Kupplungsteil von 50, radialer Vorsprung an 10
- 52: zweiter Kupplungsteil, radiale Aussparung an 40
- 53: Hilfslinie der axialen Ausgangsstellung von 40 (Fig. 2)
- 53': Hilfslinie der versetzten Schubstellung von 40 (Fig. 3)
- 54: Drehglied-Segment (Fig. 4)
- 55: Gehäuse-Segment (Fig. 4)
- 56: Unterlage

## Patentansprüche

1. Verschlußvorrichtung mit einem schlüsselbetätigbaren Zylinderkern (10), der durch Drehung (18, 18') Schließfunktionen, insbesondere in einem Kraftfahrzeug, vollzieht, mit folgenden weiteren Merkmalen:
- zur Drehlagerung des Zylinderkerns (10) dient eine Zylinderführung (14), die Sperrstellen (13) für im Zylinderkern (10) befindliche Zuhaltungen (12) aufweist;
- die Zylinderführung (14) ist axialfest aber drehbar in einem Gehäuse (17) aufgenommen, das die Zylinderführung (14) im schlüsselseitigen Bereich lagert, während der andere Bereich der Zylinderführung (14) von einem gegenüber der Zylinderführung (14) drehfesten, aber auf dieser axial verschieblichen Schiebeglied (20) umfaßt ist, wobei das Schiebeglied (20) von einem Drehglied (40) umfaßt ist, das gegenüber dem Schiebeglied (20) drehbar und mit diesem synchron axial bewegbar ist;
- eine gehäusefest abgestützte Feder (33) wirkt axial auf das Drehglied (40) und damit auf das synchron mit dem Drehglied (40) bewegbare Schiebeglied (20)
- eine Überlastsicherung (30) weist ein am Gehäuse (17) angeordnetes Steuerprofil (32) und ein am Schiebeglied (20) angeordnetes, gegen das Steuerprofil (32) federbelastetes Gegensteuerprofil (31) auf, zur axialen Bewegung des Schiebeglieds (20) und des damit synchron bewegbaren Drehglieds (40) im Überlastfall, um eine Axialkupplung (50) zu lösen, deren einer Kupplungsteil (51) drehfest mit dem Zylinderkern (10) und deren anderer Kupplungsteil (52) am Drehglied (40) angeordnet sind.

2. Vorrichtung nach Anspruch 1, **dadurch gekennzeichnet, daß** im Überlastfall das Drehglied (40) vom Schiebeglied (20) aus seiner Ausgangsstellung (53) in eine Schubstellung (53') axial verschoben (26) wird, in welcher das Drehglied (40) durch gehäusefeste Flächen gegenüber Drehungen blockiert ist.

3. Vorrichtung nach Anspruch 1 oder 2, **dadurch gekennzeichnet, daß** das Drehglied (40) mindestens mit einer axialen Teillänge radial außerhalb des Schiebeglieds (20) angeordnet ist.

4. Vorrichtung nach Anspruch 3, **dadurch gekennzeichnet, daß** das Drehglied (40) einen Zylinderabschnitt 44 aufweist, der auf dem Schiebeglied (20) drehbar gelagert ist.

5. Vorrichtung nach einem oder mehreren der Ansprüche 1 bis 4, **dadurch gekennzeichnet, daß** das Schiebeglied als Schiebehülse 20 ausgebildet ist, welche die Zylinderführung (14) ringförmig umschließt.

6. Vorrichtung nach Anspruch 5, **dadurch gekennzeichnet, daß** zwischen der Umfangsfläche der Zylinderführung (14) einerseits und der Innenfläche der Schiebehülse (20) andererseits zueinander komplementäre Radialzahnungen (21) angeordnet sind, die eine axiale Führung und eine drehfeste Verbindung der Schiebehülse (20) auf der Zylinderführung (14) erzeugen.

7. Vorrichtung nach einem oder mehreren der Ansprüche 1 bis 6, **dadurch gekennzeichnet, daß** das Schiebeglied (20) und/oder das Drehglied (40) wenigstens bereichsweise in jenem Teilstück (29) des Zylinderkerns (10) angeordnet sind, wo sich die Zuhaltungen (12) befinden.

8. Vorrichtung nach einem oder mehreren der Ansprüche 1 bis 7, **dadurch gekennzeichnet, daß** das unter der axialen Federbelastung (34) stehende Drehglied (40) an seinem Innenende eine axiale Innenschulter (45) besitzt, die sich am Innenende (25) des Schiebeglieds (20) abstützt, aber das dem Gehäuse (17) zugekehrte Außenende (47) des Drehglieds (40) unabgestützt ist.

9. Vorrichtung nach einem oder mehreren der Ansprüche 1 bis 8, **dadurch gekennzeichnet, daß** das Drehglied (40) eine axiale Aufnahme (46) für eine Dreh-Druck-Feder (33) besitzt, welche sowohl die axiale Federbelastung (34) der Überlastsicherung (30) als auch eine Rückstelldrehkraft für das Drehglied (40) erzeugt,
und daß die Feder (33) sich einerends am Drehglied (40) und anderends an einer Endscheibe (22) abstützt,
und daß die Endscheibe (22) axialfest zum Zylinderkern (10) bzw. zum Gehäuse (17) angeordnet ist.

## Claims

1. A lock device having a key-operated cylinder plug (10), which performs locking functions, in particular in a motor vehicle, by rotation (18, 18'), having the following further features:
- a cylinder guide (14), which comprises blocking points (13) for tumblers (12) located in the cylinder plug (10), serves in rotary mounting of the cylinder plug (10);
- the cylinder guide (14) is accommodated in axially fixed but rotatable manner in a housing (17), by which the cylinder guide (14) is mounted in the key-side area, while the other area of the cylinder guide (14) is surrounded by a sliding member (20) non-rotatable relative to the cylinder guide (14) but displaceable axially thereon, wherein the sliding member (20) is surrounded by a rotary member (40), which is rotatable relative to the sliding member (20) and may be moved axially synchronously therewith;
- a spring (33) supported in fixed manner relative to the housing acts axially on the rotary member (40) and thus on the sliding member (20) movable synchronously with the rotary member (40);
- an overload safety device (30) comprises a control profile (32) arranged on the housing (17) and a counter-control profile (31) arranged on the sliding member (20) and spring-loaded relative to the control profile (32), for axial movement of the sliding member (20) and of the rotary member (40) movable synchronously therewith in the event of overload, in order to release an axial coupling (50), the one coupling part (51) of which is fixed for rotation with the cylinder plug (10) and the other coupling part (52) of which is arranged on the rotary member (40).

2. A device according to claim 1, **characterised in that**, in the case of overload, the rotary member (40) is displaced axially by the sliding member (20) out of its starting position (53) into an advanced position (53'), in which the rotary member (40) is blocked with regard to rotation by surfaces fixed to the housing.

3. A device according to claim 1 or claim 2, **characterised in that** the rotary member (40) is arranged at least with part of its axial length radially outside the sliding member (20).

4. A device according to claim 3, **characterised in that** the rotary member (40) comprises a cylindrical portion (44) which is mounted rotatably on the sliding member (20).

5. A device according to one or more of claims 1 to 4, **characterised in that** the sliding member takes the form of a sliding sleeve (20), which surrounds the cylinder guide (14) annularly.

6. A device according to claim 5, **characterised in that** mutually complementary radial teeth (21) are arranged between the circumferential surface of the cylinder guide (14) on the one hand and the inner surface of the sliding sleeve (20) on the other hand, which radial teeth (21) produce axial guidance and non-rotatable connection of the sliding sleeve (20) on the cylinder guide (14).

7. A device according to one or more of claims 1 to 6, **characterised in that** the sliding member (20) and/or the rotary member (40) are arranged at least in places **in that** portion (29) of the cylinder plug (10) where the tumblers (12) are located.

8. A device according to one or more of claims 1 to 7, **characterised in that** the rotary member (40) under the axial spring loading (34) has at its inner end (25) an axial inner shoulder (45) which is supported on the inner end (25) of the sliding member (20), while the outer end (47) of the rotary member (40), facing the housing (17), is not supported.

9. A device according to one or more of claims 1 to 8, **characterised in that** the rotary member (40) has an axial receptacle (46) for a rotary pressure spring (33), which produces both the axial spring loading (34) of the overload safety device (30) and a restoring rotatory force for the rotary member (40),
and **in that** the spring (33) is supported at one end on the rotary member (40) and at the other end on an end disk (22),
and **in that** the end disk (22) is arranged in axially fixed manner relative to the cylinder plug (10) or the housing (17).

## Revendications

1. Dispositif de verrouillage comportant une partie centrale de cylindre (10) actionnable par une clef, assurant par rotation (18, 18') des fonctions de fermeture, en particulier dans un véhicule automobile, présentant les autres caractéristiques suivantes :
- un guidage de cylindre (14), qui présente des points de blocage (13) pour des gâchettes (12) se trouvant dans la partie centrale de cylindre (10), est utilisé comme palier de rotation de la partie centrale de cylindre (10) ;
- le guidage de cylindre (14) est logé, de façon axialement fixe mais avec possibilité de rotation, dans un boîtier (17) qui sert de palier, dans la zone située côté clef, au guidage de cylindre (14), tandis que l'autre zone de guidage de cylindre (14) est entourée par un organe coulissant (20), assujetti en rotation par rapport au guidage de cylindre (14) mais déplaçable axialement sur celui-ci, l'organe coulissant (20) étant entouré par un organe rotatif (40) susceptible de tourner par rapport à l'organe coulissant (20) et déplaçable axialement de façon synchrone avec celui-ci;
- un ressort (33), soutenu de façon fixée au boîtier, agit axialement sur l'organe rotatif (40) et ainsi sur l'organe coulissant (20) déplaçable de façon synchrone à l'organe rotatif (40);
- une sécurité de surcharge (30) présente un profil de commande (32) disposé sur le boîtier (17) et un profil de commande conjugué (31) disposé sur l'organe coulissant (20), chargé élastiquement contre le profil de commande (32), pour assurer le déplacement axial de l'organe coulissant (20) et de l'organe rotatif (40) déplaçable de façon synchrone en cas de surcharge, pour débrayer un accouplement axial (50), dont une partie d'accouplement (51) est disposée de façon assujettie en rotation avec la partie centrale de cylindre (10) et dont l'autre partie d'accouplement (52) est disposée sur l'organe rotatif (40).

2. Dispositif selon la revendication 1, **caractérisé en ce que**, en cas de surcharge, l'organe rotatif (40) est déplacé axialement (26) par l'organe coulissant (20), de sa position initiale (53) à une position coulissée (53'), à laquelle l'organe rotatif (40) est bloqué en rotation par des surfaces fixées au boîtier.

3. Dispositif selon la revendication 1 ou 2, **caractérisé en ce que** l'organe rotatif (40) est disposé au moins avec une longueur partielle axiale radialement à l'extérieur coulissant (20).

4. Dispositif selon la revendication 3, **caractérisé en ce que** l'organe rotatif (40) présente un tronçon de cylindre (44) monté à rotation sur l'organe coulissant (20).

5. Dispositif selon l'une ou plusieurs des revendications 1 à 4, **caractérisé en ce que** l'organe coulissant est réalisé sous la forme de douille coulissante (20) entourant en forme d'anneau le guidage de cylindre (14).

6. Dispositif selon la revendication 5, **caractérisé en ce qu'**entre la surface périphérique du guidage de cylindre (14), d'une part, et la face intérieure de la douille coulissante (20) d'autre part, sont disposées des dentures radiales (21) complémentaires entre elles, qui produisent un guidage axial et une liaison assujettie à rotation de la douille coulissante (20) sur le guidage de cylindre (14).

7. Dispositif selon l'une ou plusieurs des revendications 1 à 6, **caractérisé en ce que** l'organe coulissant (20) et/ou l'organe rotatif (40) est/sont disposé(s) au moins par zone dans la pièce partielle (29) de la partie centrale de cylindre (10) à laquelle se trouvent les gâchettes (12).

8. Dispositif selon l'une ou plusieurs des revendications 1 à 7, **caractérisé en ce que** l'organe rotatif (40) placé sous l'effet de la charge élastique axiale (34) comporte, sur son extrémité intérieure, un épaulement intérieur axial (45), prenant appui sur l'extrémité intérieure (25) de l'organe coulissant (20), mais ne soutenant pas l'extrémité extérieure (47), tournée vers le boîtier (17), de l'organe rotatif (40).

9. Dispositif selon l'une ou plusieurs des revendications 1 à 8, **caractérisé en ce que** l'organe rotatif (40) comporte un logement axial (46) pour un ressort à pression et compression (33) qui produit tant le chargement élastique axial (34) de la sécurité de surcharge (30) qu'également une force de rotation de rappel pour l'organe rotatif (40),
et **en ce que** le ressort (33) prend appui, à une extrémité, sur l'organe rotatif (40) et, à l'autre extrémité, sur un disque ou rondelle d'extrémité (22),
et **en ce que** le disque d'extrémité (22) est disposé de façon axialement fixe par rapport à la partie centrale de cylindre (10) ou par rapport au boîtier (17).
